# EUROPÄISCHE PATENTSCHRIFT

(11) **EP 0 062 090 B1**
(45) Veröffentlichungstag und Bekanntmachung des Hinweises auf die Patenterteilung: **23.10.1985**
(21) Anmeldenummer: 81104454.4
(22) Anmeldetag: 10.06.1981
(51) Int. Cl.: H01T 1/00, H01T 1/14

(54) **Einschubleiste mit Überspannungsableitern für Trennleisten**
Slidable connector with arresters for separation modules
Support inserrable muni d'éclateurs pour modules de séparation

(30) Priorität: 04.04.1981 DE 3113759
(43) Veröffentlichungstag der Anmeldung: 13.10.1982
(73) Patentinhaber: KRONE GmbH, D-1000 Berlin 37 (DE)
(72) Erfinder: Hegner, Gunter, D-1000 Berlin 27 (DE); Herfort, Hermann, D-1000 Berlin 45 (DE)
(74) Vertreter: Beetz & Partner Patentanwälte

## Beschreibung

Die Erfindung betrifft eine Einschubleiste mit Überspannungsableitern für Trennleisten, bestehend aus einem kassettenartigen Isolierstoffgehäuse mit Aufnahmeöffnungen für die Überspannungsableiter, mit von außen zugänglichen Abgreifkontakten und einer, eine nach außen weisende Erdschiene bildenden, gemeinsamen Erdleiste, wobei die Überspannungsableiter zusammen mit je einem Schmelzelement in Form einer mit dem Überspannungsableiter in Kontakt stehenden Lotpille zwischen den Abgreifkontakten und der Erdleiste geschaltet und mittels Druckfederanordnungen auswechselbar in den Aufnahmeöffnungen gehalten sind, und mit Kurzschlußkontakten, die beim Schmelzen der Lotpille unter der Wirkung der Druckfederanordnungen den entsprechenden Überspannungsableiter kurzschließen.

Zum Schutz der verschiedenen Funktionsteile von z. B. fernmeldetechnischen Verteileranlagen gegen Überströme, insbesondere gegen technischen Wechselstrom, werden sog. Überspannungsableiter in Form von Steckkassetten oder Einschubleisten verwendet, die bei länger auftretendem Überstrom durch Abschmelzen eines Schmelzelementes die Leiter an das Erdpotential legen.

Eine solche Einschubleiste der eingangs genannten Art ist in der DE-AS 2 428 266 der Anmelderin beschrieben und besteht aus einem zweischaligen Kunststoffgehäuse, in dem zehn Aufnahmeöffnungen in zwei Reihen gegeneinander versetzt ausgebildet sind. In jede Aufnahmeöffnung kann von außen ein Überspannungsableiter von Hand eingesetzt werden. Die Halterung der einzelnen Überspannungsableiter in der Aufnahmeöffnung erfolgt durch eine Druckfederanordnung, bei der eine in einer schalenförmigen Gehäuse-Ausbuchtung angeordnete Druckfeder einen längsverschiebbar im Gehäuse angeordneten Abgreifkontakt gegen eine Stirnfläche des zylindrischen Überspannungsableiters drückt. Unter dem Federstück stützt sich der Überspannungsableiter über ein Schmelzelement an einem Massekontakt ab, der als abgebogener Ansatz an einer durchgehenden gemeinsamen Erdleiste angeformt ist.

Diese bekannte Einschubleiste hat eine breite Verwendung gefunden, da sie billig in der Herstellung und einfach in der Handhabung ist. Ebenso wie andere bekannte Ausführungen gemäß z. B. DE-OS 1 929 845, DE-OS 2 555 794, DE-PS 1 196 281 und CH-PS 507 599 kann diese bekannte Einschubleiste jedoch nicht in Verbindung mit sog. Zweiwegeableitern eingesetzt werden, die jeweils zwei herkömmliche Ableiter ersetzen.

Der Erfindung liegt die Aufgabe zugrunde, eine Einschubleiste der eingangs genannten Art so auszubilden, daß sie eine Verwendung von Zweiwege-Überspannungsableitern ermöglicht.

Erfindungsgemäß wird diese Aufgabe dadurch gelöst, daß
a) die Erdleiste eine U-Form aufweist, wobei sich ihre beiden parallelen Schenkel im lsolierstoffgehäuse über annähernd dessen gesamte Länge erstrecken und die nach außen weisende Erdschiene durch den ersten Schenkel gebildet wird;
b) die Überspannungsableiter jeweils drei nebeneinander angeordnete Elektroden aufweisen, die mit je einem Anschlußstift verbunden sind;
c) die Anschlußstifte in ihnen zugeordnete Klemmkontakte eingreifen, von denen die beiden seitlichen Klemmkonakte mit je einem Abgreifkontakt und der mittlere Klemmkontakt mit dem zweiten Schenkel der U-förmigen Erdleiste verbunden sind;
d) die Druckfederanordnungen leitfähig mit der Erdschiene elektrisch und mechanisch verbunden und über die Gehäuse-Aufnahmeöffnungen zugänglich sind;
e) die Lotpillen zwischen der mittleren Elektrode eines jeden Überspannungsableiters und einer Druckfederanordnung angeordnet sind und
f) die Druckfederanordnungen jeweils zwei Kurzschlußkontakte aufweisen, die den seitlichen Elektroden der Überspannungsableiter so gegenüberliegend angeordnet sind, daß sie mit diesen beim Schmelzen der Lotpille in leitende Verbindung gelangen.

Ausgestaltungen der Erfindung sind in den Unteransprüchen gekennzeichnet.

So bestehen gemäß einer zweckmäßigen Ausgestaltung der Erfindung die jeweiligen Druckfederanordnungen aus jeweils zwei ineinander geführten, napfförmigen Metallgehäusehälften, zwischen denen eine Spreizfeder in Form einer Schraubenfeder aufgenommen ist. An der oberen napfförmigen Metallgehäusehälfte sind die Kurzschlußkontakte zweckmäßig in Form von seitlich abstehenden Federbügeln befestigt, und die Lotpille liegt unter dem Federdruck an der Außenfläche dieser Metallgehäusehälfte an. Die untere Metallgehäusehälfte stützt sich auf einer Auflagefläche der Erdschiene ab.

Im folgenden wird ein Ausführungsbeispiel der Erfindung anhand der Zeichnung im einzelnen beschrieben. Es zeigt
Fig. 1 eine teilgeschnittene Draufsicht auf eine Einschubleiste mit fünf eingesetzten Überspannungsleitern,
Fig. 2 einen Schnitt A-A der Einschubleiste nach Fig. 1.

Wie aus Fig. 1 ersichtlich, sind im Kunststoffgehäuse 20 der Einschubleiste in einer Reihe nebeneinander fünf Aufnahmeöffnungen 9 ausgebildet, in denen jeweils ein Zweiwege-Überspannungsableiter bzw. Dreielektroden-Überspannungsableiter 1 sitzt. Jeder Überspannungsableiter 1 weist drei Anschlußstifte a, b, c auf, die in jeweils einen von längsgerichteten Federzungen gebildeten Klemmkontakt 2, 3, 4 längs eingesteckt sind. Die beiden seitlichen Anschlußstifte a und c sind mit seitlichen Elektroden 12', 12" und der mittlere Anschlußstift b ist mit einer Mittelelektrode 12 des jeweiligen Überspannungsableiters 1 elektrisch leitend verbunden.

Die beiden seitlichen Klemmkontakte 2, 4 zur Aufnahme der Anschlußstifte a, c sind mit nach außen führenden Abgreifkontakten 5, 6 elektrisch und mechanisch verbunden, die an die entsprechenden Kontakte der Trennleiste angeschlossen werden.

Der mittlere Anschlußstift b greift in den mittleren Klemmkontakt 3 ein, der - zusammen mit einem anderen mittleren Klemmkontakt 3 für die übrigen Zweiwege-Überspannungsableiter 1 - mit einer durchgehenden, gemeinsamen Erdleiste verbunden ist.

Wie aus Fig. 1 ersichtlich, weist die Erdleiste 7 eine U-Form auf, wobei sich ihre beiden parallelen Schenkel im Kunststoffgehäuse über annähernd dessen gesamte Länge erstrecken und der in Fig. 1 untere Schenkel als nach außen vorstehende Erdschleifschiene 8 ausgebildet ist.

Jeder Zweiwege-Überspannungsleiter 1 wird durch eine Druckfederanordnung 10 im Kunststoffgehäuse 20 gehalten, wobei zwischen dieser Federanordnung 10 und der in der Zeichnung unteren Fläche des Zweiwege-Überspannungsableiters eine Lotpille 11 befestigt ist.

Die Druckfederanordnung 10 besteht aus zwei Metall-Gehäusehälften 13, 14, die als ineinander verschiebbare Netze ausgebildet sind und durch eine in ihrem Inneren angeordnete Druckfeder 10a gegeneinander verschiebbar sind. Der durch die Druckfeder 10a erzielbare maximale Spreizweg der Druckfederanordnung 10 wird von Anschlaghaken 15, 16 begrenzt, die an jeder der beiden Gehäusehälften 13, 14 befestigt sind und ineinandergreifen (vgl. linker Teil der Fig. 1).

Den beiden seitlichen Elektroden 12', 12" der Zweiwege-Überspannungsableiter 1 liegen in einem vorgegebenen Zwischenabstand, der geringfügig kleiner als die Höhe der Lotpille 11 ist, jeweils zwei Kurzschlußkontakte 17, 18 gegenüber, die als gesonderte Federelemente oder aber als Teil der Anschlaghaken 15, 16 ausgebildet sein können und mit der oberen MetallGehäusehälfte 13 der Druckfederanordnung 10 elektrisch und mechanisch fest verbunden sind.

Die Erdschleifschiene 8 weist eine Auflage 19 auf, an welcher sich die untere Metall-Gehäusehälfte 14 in direktem Kontakt abstützt.

Das Kunststoffgehäuse 20 besteht aus dem eigentlichen Gehäuse 22, auf dem ein Kunststoff-Deckel z. B. durch Ultraschall-Schweißung in einem einzigen Arbeitsgang befestigt ist.

Wie aus Fig. 1, rechter Teil, ersichtlich, sind an einem Ende des Gehäuseteiles 22 Anschläge 23 angeformt, die den Einschubweg der Leiste begrenzen.

Bei länger auftretendem Überstrom schmilzt die auf der Oberfläche des oberen Metallgehäuses befestigte Lotpille 11, wodurch die Kontaktbügel 17,18 in leitende Verbindung mit den Elektroden 12', 12" gelangen und somit zusammen mit der Mittelelektrode über die elektrisch leitende Druckfederanordnung mit der geerdeten Schleifschiene kurzgeschlossen werden.

Bei kurzfristig auftretendem Überstrom fließt der Strom vom Abgreifen 5 bzw. 6 über die Elektroden 12' bzw. 12" zur Mittelelektrode 12. Zwischen den Elektroden 12, 12', 12" befindet sich ein Gas, das beim Ansteigen der Spannung unter Ausbildung eines Lichtbogens ionisiert und damit leitend wird. Von der Mittelelektrode 12 fließt der Strom über die Lotpille 11 zur Erdschiene. Hält dieser Zustand länger an, dann schmilzt die Lotpille 11, wodurch alle drei Elektroden 12, 12' und 12" kurzgeschlossen und dadurch Beschädigungen der Ableiter und andere Gefahren vermieden werden.

Der Strom kann über zwei Wege zur Erdschleifschiene fließen, nämlich einmal - als Hauptweg - über die Abgreifkontakte 5, 6, die kurzgeschlossene Strecke von der jeweils äußeren Elektrode 12' bzw. 12" über die Mittelelektrode 12 zur Erdschleifschiene und zum anderen vom jeweiligen Abgreifkontakt 5 bzw. 6 über die zugeordnete Außenelektrode 12' bzw. 12" direkt zur Erdschleifschiene. Durch diese Zweiwege-Ableitung erhöht sich die Betriebssicherheit erheblich.

## Patentansprüche

1. Einschubleiste mit Überspannungsableitern (1) für Trennleisten, bestehend aus einem kassettenartigen Isolierstoffgehäuse (20) mit Aufnahmeöffnungen (9) für die Überspannungsableiter, mit von außen zugänglichen Abgreifkontakten (5, 6) und einer, eine nach außen weisende Erdschiene (8) bildenden, gemeinsamen Erdleiste (7), wobei die Überspannungsableiter zusammen mit je einem Schmelzelement in Form einer mit dem Überspannungsableiter in Kontakt stehenden Lotpille (11) zwischen den Abgreifkontakten und der Erdleiste geschaltet und mittels Druckfederanordnungen (10) auswechselbar in den Aufnahmeöffnungen (9) gehalten sind, und mit Kurzschlußkontakten (17, 18), die beim Schmelzen der Lotpille unter der Wirkung der Druckfederanordnungen den entsprechenden Überspannungsableiter kurzschließen, dadurch gekennzeichnet, daß
a) die Erdleiste (7) eine U-Form aufweist, wobei sich ihre beiden parallelen Schenkel im Isolierstoffgehäuse über annähernd dessen gesamte Länge erstrecken und die nach außen weisende Erdschiene (8) durch den ersten Schenkel gebildet wird;
b) die Überspannungsableiter (1) jeweils drei nebeneinander angeordnete Elektroden (12', 12, 12") aufweisen, die mit je einem Anschlußstift (a, b, c) verbunden sind;
c) die Anschlußstifte (a, b, c) in ihnen zugeordnete Klemmkontakte (2, 3,4) eingreifen, von denen die beiden seitlichen Klemmkontakte (2, 4) mit je einem Abgreifkontakt (5, 6) und der mittlere Klemmkontakt (3) mit dem zweiten Schenkel der U-förmigen Erdleiste (7) verbunden sind;
d) die Druckfederanordnungen (10) leitfähig mit der Erdschiene (8) elektrisch und mechanisch verbunden und über die Gehäuse-Aufnahmeöffnungen (9) zugänglich sind;
e) die Lotpillen (11) zwischen der mittleren Elektrode (12) eines jeden Überspannungsableiters und einer Druckfederanordnung (10) angeordnet sind und
f) die Druckfederanordnungen (10) jeweils zwei Kurzschlußkontakte (17, 18) aufweisen, die den seitlichen Elektroden (12', 12") der Überspannungsableiter so gegenüberliegend angeordnet sind, daß sie mit diesen beim Schmelzen der Lotpille (11) in leitende Verbindung gelangen.

2. Einschubleiste nach Anspruch 1, dadurch gekennzeichnet, daß die Druckfederanordnung (10) aus zwei über eine Druckfeder (10a) gegeneinander verschiebbaren Metallgehäusehälften (13,14) besteht.

3. Einschubleiste nach Anspruch 2, dadurch gekennzeichnet, daß die beiden Metallgehäusehälften (13, 14) Anschlaghaken (15, 16) aufweisen.

4. Einschubleiste nach Anspruch 2 oder 3, dadurch gekennzeichnet, daß die Kurzschlußkontakte (17, 18) in Form von Kontaktbügeln an der oberen Metallgehäusehälfte (13) angeformt sind.

5. Einschubleiste nach einem der vorhergehenden Ansprüche, dadurch gekennzeichnet, daß im Isolierstoffgehäuse (20) fünf nebeneinander in Reihe angeordnete Zweiwege-Überspannungsableiter (1) angeordnet sind.

6. Einschubleiste nach einem der vorhergehenden Ansprüche, dadurch gekennzeichnet, daß die Erdschiene (8) für jede Druckfederanordnung (10) Auflageflächen (19) aufweist.

7. Einschubleiste nach einem der Ansprüche 2 bis 6, dadurch gekennzeichnet, daß im Normalbetrieb die obere Metallgehäusehälfte (13) durch die Druckfeder (10a) gegen die an der Unterseite des Überspannungsableiters (1) befestigte Lotpille (11) angedrückt ist.

8. Einschubleiste nach einem der vorhergehenden Ansprüche, dadurch gekennzeichnet, daß die Erdleiste (7) und die Erdschiene (8) ein einstückiges Blech-Stanzteil bilden, wobei sich die beiden Schenkel der U-förmigen Erdleiste (7) parallel zueinander zu jeweils beiden Seiten der aus Überspannungsableiter (1) und Druckfederanordnung (10) gebildeten Baugruppe erstrekken.

## Claims

1. A slide-in connector with arresters (1) for separation modules, comprising a cartridge-type body (20) of insulating material including openings (9) for receiving the arresters, and externally accessible tapping contacts (5, 6), and a common earth bar (7) forming an outwardly facing earth rail (8), in which the arresters together with a fuse element in the form of a solder preform (11), which is in contact with the arrester, are connected between the tapping contacts and the earth bar and are exchangeably held by means of compression spring assemblies in said receiving openings (9), and including arcing contacts (17,18) which upon melting of the solder preform cause short-circuiting of the respective arrester under the action of the compression spring assemblies, characterized in that
a) the earth bar (7) is U-shaped, the two parallel legs thereof extending in the insulating body along approximately the entire length thereof and the outwardly facing earth rail (8) being formed by the first leg;
b) the arresters (1) each include three electrodes (12', 12,12") disposed in side-by-side relationship and being each connected to a contact pin (a, b, c);
c) the contact pins (a, b, c) are in engagement with respectively associated terminal contacts (2, 3, 4), the two lateral terminal contacts (2,4) thereof being connected to a tapping contact (5, 6) each and the central terminal contact (3) being connected to the second leg of the U-shaped earth bar (7);
d) the compression spring assemblies (10) are conductively connected electrically and mechanically to the earth rail (8) and are accessible via the receiving openings (9) in the body;
e) the solder preforms (11) are disposed between the central electrode (12) of each arrester and a compression spring assembly (10); and
f) each compression spring assembly (10) includes two arcing contacts (17,18) which are disposed opposite to the lateral electrodes (12', 12") of the arresters such that they come into conductive engagement therewith upon melting of the solder preform (11).

2. A slide-in connector as claimed in claim 1, characterized in that the compression spring assembly (10) comprises two metallic housing parts (13, 14) adapted to be moved relative to each other by means of a compression spring (10a).

3. A slide-in connector as claimed in claim 2, characterized in that the two metallic housing parts (13, 14) are provided with abutment hooks (15,16).

4. A slide-in connector as claimed in claim 2 or claim 3, characterized in that the arcing contacts (17, 18) are integrally provided in the form of contact bows on the upper metallic housing part (13).

5. A slide-in connector as claimed in any of the preceding claims, characterized in that in the insulating body (20) five dual-path arresters are disposed in series in side-by-side relationship.

6. A slide-in connector as claimed in any of the preceding claims, characterized in that the earth rail (8) comprises supporting faces (19) for each compression spring assembly (10).

7. A slide-in connector as claimed in any of the claims 2 to 6, characterized in that in normal operation the upper metallic housing part (13) is urged by the compression spring (10a) against the solder preform (11), which is secured to the underside of the arrester (1).

8. A slide-in connector as claimed in any of the preceding claims, characterized in that the earth bar (7) and the earth rail (8) form an integral punched sheet-metal part, the two legs of the U-shaped earth bar (7) extending in mutually parallel relationship on either side of the unit formed of arrester (1) and compression spring assembly (10).

## Revendications

1. Réglette enfichable comportant des éclateurs-déchargeurs (1) pour réglettes de sectionnement, cette réglette comprenant un logement en matière isolante (20) sous forme d'une cassette comportant des ouvertures de réception (9) pour les éclateurs-déchargeurs, avec des contacts d'alimentation (5, 6) accessibles de l'extérieur et une barrette de mise àla terre commune (7) formant un rail de mise àla terre (8) dirigé vers l'extérieur, les éclateurs-déchargeurs étant montés, chaque fois conjointement avec un élément fusible sous forme d'une pastille de soudure (11) entrant en contact avec un éclateur-déchargeur, entre les contacts d'alimentation et la barrette de mise à la terre, tandis qu'ils sont maintenus, avec possibilité de remplacement, dans les ouvertures de réception (9) au moyen de systèmes à ressort de pression (10), cette réglette comportant également des contacts de court-circuit (17, 18) qui, lors de la fusion de la pastille de soudure, court-circuitent les éclateurs-déchargeurs correspondants sous l'action des systèmes à ressorts de pression, caractérisée en ce que:
a) la barrette de mise à la terre (7) a la forme d'un U dont les deux branches parallèles s'étendent dans le logement en matière isolante à peu près sur toute la longueur de ce dernier, tandis qu le rail de mise à la terre (8) dirigé vers l'extérieur est formé par la première branche;
b) les éclateurs-déchargeurs (1) comportent chacun trois électrodes (12', 12, 12") juxtaposées qui sont raccordées chacune à une broche de raccordement (a, b, c);
c) les broches de raccordement (a, b, c) vin- nent s'engager dans des contacts de serrage (2, 3, 4) qui leur sont attribués, les deux contacts de serrage latéraux (2, 4) étant raccordés chacun à un contact d'alimentation (5, 6), tandis que le contact de serrage central (3) est raccordé à la deuxième branche de la barrette de mise à la terre en U (7);
d) les systèmes à ressort de pression (10) sont raccordés électriquement, mécaniquement et de manière conductrice au rail de mise à la terre (8), tandis qu'ils sont accessibles via les ouvertures de réception (9) du logement;
e) les pastilles de soudure (11) sont disposées entre l'électrode centrale (12) de chaque éclateur-déchargeur et un système à ressort de pression (10); et
f) les systèmes à ressort de pression (10) comportent chacun deux contacts de court-circuit (17, 18) qui sont disposés en face des électrodes latérales (12', 12") des éclateurs-déchargeurs de façon à être mis en raccordement conducteur avec ces derniers lors de la fusion des pastilles de soudure (11).

2. Réglette enfichable selon la revendication 1, caractérisée en ce que le système à ressort de pression (10) est constitué de deux moitiés de logement métallique (13, 14) pouvant être déplacées l'une contre l'autre à l'intervention d'un ressort de pression (10a).

3. Réglette enfichable selon la revendication 2, caractérisée en ce que les deux moitiés de logement métallique (13, 14) comportent des crochets de butée (15,16).

4. Réglette enfichable selon la revendication 2 ou 3, caractérisée en ce que les contacts de court-circuit (17, 18) sont adaptés sous forme d'étriers de contact sur la moitié supérieure (13) du logement métallique.

5. Réglette enfichable selon une des revendications précédentes, caractérisée en ce que, dans le logement en matière isolante (20), on installe cinq éclateurs-déchargeurs à deux directions (1) juxtaposés en une rangée.

6. Réglette enfichable selon une des revendications précédentes, caractérisée en ce que le rail de mise à la terre (8) comporte des surfaces d'appui (19) pour chaque système à ressort de pression (10).

7. Réglette enfichable selon une des revendications 2 à 6, caractérisée en ce que, lors d'un fonctionnement normal, la moité supérieure (13) du logement métallique est pressée, par le ressort de pression (10a), contre la pastille de soudure (11) fixée à la face inférieure de l'éclateur-déchargeur (1).

8. Réglette enfichable selon une des revendications précédentes, caractérisée en ce que la barrette de mise à la terre (7) et le rail de mise à la terre (8) forment une seule pièce en tôle estampée, les deux branches de la réglette de mise à la terre en U (7) s'étendant parallèlement l'une à l'autre chaque fois jusqu'aux deux côtés du groupe de montage constitué des éclateurs-déchargeurs (1) et du système à ressort de pression (10).
